# EUROPÄISCHE PATENTSCHRIFT

(11) **EP 1 878 867 B1**
(45) Veröffentlichungstag und Bekanntmachung des Hinweises auf die Patenterteilung: **21.09.2016**
(21) Anmeldenummer: 07013378.0
(22) Anmeldetag: 09.07.2007
(51) Int. Cl.: E06B 11/08

(54) **Schwenktüre**
Swivelling gate
Portillon pivotant

(30) Priorität: 12.07.2006 DE 102006032134
(43) Veröffentlichungstag der Anmeldung: 16.01.2008
(73) Patentinhaber: Wanzl Metallwarenfabrik GmbH, 89340 Leipheim (DE)
(72) Erfinder: Deinlein Oliver, 89340 Leipheim (DE); Deyerler, Kurt, 89257 Illertissen (DE)

(56) Entgegenhaltungen:
- DE-A1- 19 502 697
- DE-A1- 19 948 579
- DE-U1- 7 925 911
- DE-U1- 29 918 189

## Beschreibung

Die Erfindung betrifft eine Schwenktüre zum Verschließen eines Personendurchgangs mit den Merkmalen im Oberbegriff des Hauptanspruchs. Schwenktüren dieser Gattung verhindern das unbefugte Betreten von Personen und dienen dem Verkaufspersonal als Durchgang. Sie finden insbesondere in SB-Geschäften, öffentlichen Einrichtungen, usw. Verwendung. Meist sind solche Schwenktüren mit einer Schließeinrichtung vorgesehen, die nur ein Öffnen der Schwenktüren durch berechtigte Personen des Verkaufspersonals erlaubt. Für den Fall, dass ein unvorhergesehenes Ereignis, wie beispielsweise ein Feuer im Verkaufsraum ausbricht, ist es üblich, jede Schwenktüre mit einer so genannten Paniksicherung auszustatten. Diese ermöglicht es, Kunden, auch ohne das Betätigen der Schließeinrichtung die Schwenktüren zu öffnen und einen Durchgang zu schaffen.

In der deutschen Gebrauchsmusterschrift DE 77 13 093 ist eine solche Personendurchgangssperre beschrieben.

Auch die internationale Patentanmeldung WO 2005/008015 weist eine Paniksicherung auf, wobei die Paniksicherung aus einer Federungseinrichtung gebildet ist, die um einen horizontalen Arretierriegel angeordnet ist und im Inneren des Standfußes vorgesehen ist.

Die DE 199 48 579 A1 zeigt eine Pendeltür für Durchgangsanlagen. Die Anlage ist mit einem Träger, einem Türflügel, einer Schließeinrichtung und einer Buchse ausgestattet. Ferner ist eine Federungseinrichtung, ein Rastmittel und ein Stellring vorgesehen. Der Innendurchmesser der Buchse ist größer ausgeführt als der Außendurchmesser des Trägers. Zudem ist die Federungseinrichtung - von innen nach außen gesehen - oberhalb der Buchse angeordnet. Auch der Stellring ist - wiederum von innen nach außen gesehen -oberhalb der Federungseinrichtung angeordnet.

Die DE 79 25 911 U1 zeigt eine Schwenktür nach dem Oberbegriff des Anspruchs 1.

Die Aufgabe der Erfindung besteht darin, eine bessere Schwenktüre mit einer Paniksicherung aufzuzeigen.

Die Erfindung löst die Aufgabe mit den Merkmalen im Hauptanspruch. Die Erfindung wird anhand von Ausführungsbeispielen näher erläutert. Es zeigt
Fig. 1a und 1b eine Schwenktür in verschiedenen Seitenansichten;
Fig. 2a und 2b eine Buchse in 3-D-Ansicht und Seitenansicht;
Fig. 3a und 3b eine Variante einer Buchse für die Verwendung einer Schließvorrichtung in 3-D-Ansicht und Seitenansicht sowie
Fig. 4a, 4b und 4c einen Riegel in Seitenansicht, Draufsicht und 3-D-Ansicht.

Fig. 1 zeigt eine Schwenktür 1 in Seitenansicht. Sie ist Bestandteil eines Personendurchgangs 2, der aus einer oder zwei Schwenktüren 1 gebildet ist.

Bei einem Personendurchgang 2 mit zwei Schwenktüren ist somit eine rechte und eine linke Schwenktür 1 vorgesehen. In der vorliegenden Erfindung sind beide Schwenktüren 1 baugleich und können daher sowohl rechts Es kann am Schwenkteil 5 eine Schließeinrichtung 6 vorgesehen sein. Diese verhindert, dass Unbefugte einen Personendurchgang 2, insbesondere eine der beiden Schwenktüren 1 durch Öffnen dieser, passieren. Die Schließeinrichtung 6 kann als Schloss 8 gestaltet sein. Andere Arten von Schließeinrichtungen 6 sind jedoch auch denkbar.

Jeder Träger 3 weist eine Sicherung 9 auf. Diese ist als so genannte Paniksicherung 9 vorgesehen. Sie ermöglicht ein Öffnen der Türflügel 4 im Panikfall, auch ohne das Lösen der Schließeinrichtung 6. Weist die Schwenktüre 1, keine Schließeinrichtung 6, wie z.B. bei einem Notausgang, auf, sichert die Sicherung 9 ein ungewolltes, selbständiges Bewegen von Türflügel 4 und Schwenkteil 5.

Die Sicherung 9 ist wenigstens aus folgenden Bauteilen gebildet: einer Buchse 9.1, einer Federungseinrichtung 9.2, einem Rastmittel 9.3 sowie einem Stellring 9.10.

Das Rastmittel 9.3 ist beispielsweise aus einem Rastbolzen oder einem Zylinderstift gebildet. Es sind darüber hinaus auch andere Rastmittel 9.3 denkbar.

Die Buchse 9.1 sowie die Federungseinrichtung 9.2 und der Stellring 9.10 sind außerhalb des Trägers 3 angeordnet.

Der Stellring 9.10 ist vorzugsweise ortsfest am Träger 3 angeordnet.

Die Figuren 2 a,b und 3 a,b zeigen jeweils eine Buchse 9.1 in 3-D-Ansicht und Seitenansicht. Die Buchse 9.1 weist einen Innendurchmesser D_{I,B} und einen Außendurchmesser D_{A,T} auf. Der Innendurchmesser D_{I,B} der Buchse 9.1 ist größer ausgeführt als der Außendurchmesser D_{A,T} des Trägers 3. Das Schwenkteil 5 ist unter anderem zum Schutz der Sicherung 9 über der Sicherung 9 angeordnet und weist hierfür einen Innendurchmesser D_{I,SCHW} auf, der größer ist als der Außendurchmesser D_{A,B} der Buchse 9.1. (Fig. 1b)

Die Buchse 9.1 ist vorzugsweise sowohl symmetrisch als auch einteilig gebildet. Die Buchse 9.1 wie sie in den Figuren 2a, b dargestellt ist, weist zur Aufnahme des Riegels 7 eine Vielzahl von Ausnehmungen 9.4 auf. Vorzugsweise weist die Buchse 9.1 drei Ausnehmungen 9.4.1, 9.4.2 und 9.4.3 auf. Die Anordnung kann beliebig gebildet sein. Vorzugsweise sollten die Ausnehmungen 9.4.1, 9.4.2 und 9.4.3 entsprechend der gewünschten Öffnungsbereiche der Schwenktüre 1 angeordnet sein. Bei einem Öffnungsbereich von 2 mal 90° sind zwei der vorzugsweise drei Ausnehmungen nämlich 9.4.1, 9.4.2 gegenüberliegend anzuordnen, wobei die Ausnehmung 9.4.3 um 90° versetzt zu den anderen beiden Ausnehmungen 9.4.1, 9.4.2 angeordnet ist. (Figuren 2a und 2b)

Bei anderen Öffnungsbereichen wie z.B. 60° oder 65° sind die Ausnehmungen 9.4.1, 9.4.2 und 9.4.3 entsprechend anzupassen.

Die Ausnehmungen 9.4 können eine beliebige Größe aufweisen. Fig. 2 zeigt Ausnehmungen 9.4 in Form eines oben geöffneten "U".

Jede Sicherung 9 weist vorzugsweise einen Riegel 7 auf. Die Ausnehmungen 9.4 sind für die Aufnahme eines Riegels 7 vorgesehen, wie er beispielhaft in Fig. 4 dargestellt ist. Der Riegel 7 kann auch eine andere Form aufweisen. Die Ausnehmungen 9.4 sind entsprechend der Form des Riegels 7 auszuführen. Jede Ausnehmung 9.4 einer Buchse 9.1 weist vorzugsweise die gleiche Form auf. An jede Ausnehmung 9.4 grenzt ein Teil der Wandung 9.6 der Buchse 9.1. Diese Wandung 9.6 kann unterschiedlich ausgeführt sein. In dem Bereich der Buchse 9.1, die mit keinen Ausnehmungen 9.4 versehen ist, ist die Wandung 9.6 vollflächig vorgesehen. In dem Bereich, der mit Ausnehmungen 9.4 vorgesehen ist, ist ein weiterer Freiraum 9.7 vorgesehen. Dieser ermöglicht ein Verschieben des Riegels 7 von einer Ausnehmung 9.4 in eine andere Ausnehmung 9.4 und somit das Öffnen der Schwenktür 1. Vorzugsweise ist ein Abschluss 9.8 oberhalb des Freiraums 9.7 vorzusehen.

Der Riegel 7 lagert in seiner Ausgangslage, solange der Türflügel 4 den Personendurchgang 2 verschließt, in der Ausnehmung 9.4.3. und bei geöffneten Türflügeln 4 in einer der weiteren Ausnehmung 9.4.1 oder 9.4.2.

Die Buchse 9.1 ist mit einer Vielzahl an Vorrichtungen 9.5 ausgestattet. Diese sind am unteren Rand 9.9 vorgesehen und dienen für das Aufliegen auf dem Rastmittel 9.3, die die Buche 9.1 an einer gewünschten Position am Träger 3 halten.

Vorzugsweise sind vier jeweils gegenüberliegende halbkreisförmige Vorrichtungen 9.5 vorgesehen. Die Form der Vorrichtungen 9.5 richtet sich nach der Form des Rastmittels 9.3, das die verschiedensten Formen haben kann. Jedes Rastmittel 9.3 ist ortsfest am Träger 3 angeordnet. Das Rastmittel 9.3 fixiert die Sicherung 9.

Fig. 4 zeigt beispielhaft einen Riegel 7. Dieser ist mit Bohrlöchern 7.1 versehen, die für die Anordnung mit Befestigungselementen am Schwenkteil 5 vorgesehen sind. Vorzugsweise bietet sich eine Schraubverbindung an, so dass die Bohrlöcher 7.1 mit Gewinden versehen sind.

Der Riegel 7 kann verschiedene Formen aufweisen, als positiv hat sich die Form, wie in Fig. 4a bis c dargestellt ist, erwiesen. Es ist auch denkbar, dass Ober- und Unterkante parallel zueinander ausgeführt sind und die Seitenkanten im unteren Bereich näher zueinander angeordnet sind als im oberen Bereich. Diese konische Form erleichtert dann das Eintauchen des Riegels 7 in eine der Ausnehmungen 9.4 der Sicherung 9.1. Die Ecken des Riegels 7 sind abgerundet oder gefast. Weiterhin ist der Riegel 7 - entsprechend dem Radius des Trägers 3 - leicht gebogen gebildet. Dies ist in Fig. 4b dargestellt.

Aus Fig. 1b ist zu entnehmen, dass oberhalb der Buchse 9.1 eine Federeinrichtung 9.2 vorgesehen ist. Es sind verschiedene Arten von Federeinrichtungen 9.2 denkbar, im vorliegenden Fall hat sich eine Federungseinrichtung 9.2 aus federelastischem Material als vorteilhaft erwiesen. Diese ist in Form eines Ringes gebildet und mit einer Höhe H ausgeführt.

Die Federeinrichtung 9.2 ist oberhalb der Buchse 9.1 angeordnet und/oder liegt auf dieser auf. Auch ist denkbar, dass die Buchse 9.1 die Federeinrichtung 9.2 umschließt. Es ist aber auch der Einsatz anderer Federeinrichtungen 9.2 vorstellbar, wie beispielsweise die Verwendung einer Spiralfeder.

Oberhalb der Federeinrichtung 9.2 ist ein Stellring 9.10 vorgesehen, so dass durch diesen auf jede Buchse 9.1 eine axiale Kraft wirkt. Dieser Stellring 9.10 ist vorzugsweise über einen nicht näher dargestellten Bolzen gehalten. Aber auch andere Varianten eines Stellrings 9.10 sind denkbar. Diese sichert die Position der Buchse 9.1 und verleiht der Federeinrichtung 9.2 eine Vorspannung. Durch die Anordnung des Stellrings 9.10 kann die jeweils notwendige Vorspannung vorgesehen werden.

Ist die Schwenktür 1 geschlossen, befindet sich der Riegel 7 in der mittleren Ausnehmung 9.4. Durch eine Schließeinrichtung 6 kann diese zusätzlich vor unbefugtem Öffnen abgeschlossen werden.

Wird die Schließeinrichtung 6 gelöst und angehoben, kann der Türflügel 4 aufgrund einer äußeren Krafteinwirkung F, der so genannten Öffnungskraft, in eine gewünschte Richtung bewegt werden und dadurch die Schwenktüre 1 öffnen. Der Riegel 7 wird dadurch aus seiner ursprünglichen Ausnehmung 9.4 in eine der weiteren Ausnehmungen 9.4 bewegt, wo er dann erneut einrastet.

Im Panikfall ist die Schwenktür 1 ebenfalls durch eine äußere Kraft F, die so genannte Panikkraft, zu öffnen. Diese Kraft wirkt auf den Türflügel 4 und somit auf das Schwenkteil 5. Durch diese Kraft dreht sich die Buchse 9.1 über das Rastmittel 9.3 gegen die Kraft der vorgespannten Federeinrichtung 9.2. Die Panikkraft muss relativ hoch sein. Dies bietet einen guten Schutz der Sicherung 9 im Normalfall und trotzdem eine überwindbare Barriere im Panikfall.

Durch die Verwendung formgleicher Buchsen 9.1 sind die rechten und linken Schwenktüren 1 nun baugleich und können als rechte oder als linke Schwenktüren 1 mit Sicherung 9 eingesetzt werden. Das spart Bauteile, erleichtert den Aufbau und auch bei Wartungsarbeiten kann kein Vertauschen von rechten und linken Schwenktüren 1 mehr vorkommen.

Ein weiterer Vorteil besteht darin, dass die Richtung der Fußes 10 jeweils für die Verwendung von rechten oder linken Schwenktüren 1 in eine gewünschte Position gebracht werden kann.

Dadurch kann auch die Anzahl von Bestellfehlern rechter oder linker Türen 1 vermieden werden.

Fig. 3 zeigt in einer weiterführenden Variante einer Sicherung 9, die aus einer Buchse 9.1 gebildet ist, wobei die Möglichkeit für die Anordnung einer, nicht näher dargestellten, Schließeinrichtung 6 gegeben ist. Die Buche 9.1 weist im Freiraum 9.7 zwischen dem oberen Abschluss 9.8 und der Wandung 9.6, die wiederum mit Ausnehmungen 9.4 versehen ist, ein Bauteil 11 auf. Dieses Bauteil 11 dient als Verriegelung für die Schließeinrichtung 6, wobei die Schließeinrichtung 6 am Schwenkteil 5 ortsfest angeordnet ist.

In abgeschlossenem Zustand befindet sich die Schließeinrichtung 6 in einer mittleren Öffnung 11.1 des Bauteils 11, in geöffnetem Zustand in einer der beiden anderen Öffnungen 11.2 des Bauteils 11. Auch eine solche Anordnung der Schließeinrichtung 6 ermöglicht ein Öffnen der Schwenktüre 1 im Panikfall. Die Schließeinrichtung 6 bewegt sich dann im entriegelten Zustand entlang der Wandung 11.3 des Bauteils 11.

In einer weiteren Ausführungsform ist die Anordnung der Sicherung 9 um 180° um die Horizontale gedreht vorgesehen.

### Bezugszeichenliste

- 1: Schwenktüre
- 2: Personendurchgang
- 3: Träger
- 4: Türflügel
- 5: Schwenkteil
- 6: Schließeinrichtung
- 7: Riegel
- 7.1: Bohrlöcher
- 8: Schloss
- 9: Sicherung, Paniksicherung
- 9.1: Buchse
- 9.2: Federeinrichtung
- 9.3: Rastmittel
- 9.4, 9.4.1, 9.4.2, 9.4.3: Ausnehmungen
- 9.5: Vorrichtungen
- 9.6: Wandung
- 9.7: Freiraum
- 9.8: Oberer Abschluss
- 9.9: Unterer Rand
- 9.10: Stellring
- 10: Fuß
- 11: Bauteil
- 11.1: mittlere Öffnung
- 11.2: andere Öffnung
- 11.3: Wandung

## Patentansprüche

1. Schwenktür (1) zum Verschließen eines Personendurchgangs (2), bestehend aus einem Träger (3) mit einem Türflügel (4), der mittels eines Schwenkteiles (5) schwenkbar um den Träger (3) angeordnet ist und wobei jede Schwenktür (1) mit einer Schließeinrichtung (6) und mit einer Sicherung (9) ausgestattet ist,
wobei die Sicherung (9) wenigstens aus einer Buchse (9.1), einer Federeinrichtung (9.2), einem Rastmittel (9.3) sowie einem Stellring (9.10) gebildet ist,
wobei der Innendurchmesser D_{I,B} der Buchse (9.1) größer ausgeführt ist als der Außendurchmesser D_{A,T} des Trägers (3),
wobei die Bauteile Buchse (9.1), Federeinrichtung (9.2) und Stellring (9.10) außerhalb des Trägers (3) angeordnet sind,
und wobei die Federeinrichtung (9.2) oberhalb der Buchse (9.1) und der Stellring (9.10) oberhalb der Federeinrichtung (9.2) angeordnet sind,
**dadurch gekennzeichnet, dass**
dass das Schwenkteil (5) über der Sicherung (9) angeordnet ist und dafür einen Innendurchmesser D_{I,SCHW} aufweist, der größer ist als der Außendurchmesser D_{A,B} der Buchse (9.1).

2. Schwenktüre nach Anspruch 1, **dadurch gekennzeichnet, dass** die Buchse (9.1) eine Vielzahl von Vorrichtungen (9.5) aufweist.

3. Schwenktüre nach den Ansprüchen 1 bis 2, **dadurch gekennzeichnet, dass** die Buchse (9.1) die Federeinrichtung (9.2) umschließt.

4. Schwenktüre nach den Ansprüchen 1 bis 3, **dadurch gekennzeichnet, dass** die Federeinrichtung (9.2) auf der Buchse (9.1) aufliegt.

5. Schwenktüre nach den Ansprüchen 1 bis 4, **dadurch gekennzeichnet, dass** die Federeinrichtung (9.2) aus einem federelastischen Material gebildet ist.

6. Schwenktüre nach den Ansprüchen 1 bis 5, **dadurch gekennzeichnet, dass** der Stellring (9.10) eine Vorspannung der Federeinrichtung (9.2) erzeugt.

7. Schwenktüre nach den Ansprüchen 1 bis 6, **dadurch gekennzeichnet, dass** jede Sicherung (9) vorzugsweise einen Riegel (7) aufweist.

8. Schwenktüre nach den Ansprüchen 1 bis 7, **dadurch gekennzeichnet, dass** die Buchse (9.1) zur Aufnahme des Riegels (7) eine Vielzahl von Ausnehmungen (9.4) aufweist.

9. Schwenktüre nach den Ansprüchen 1 bis 8, **dadurch gekennzeichnet, dass** die Buchse (9.1) drei Ausnehmungen (9.4.1), (9.4.2) und (9.4.3) aufweist.

10. Schwenktüre nach dem Anspruch 9, **dadurch gekennzeichnet, dass** die zwei Ausnehmungen (9.4.1, 9.4.2) der drei Ausnehmungen (9.4) gegenüberliegend angeordnet sind.

11. Schwenktüre nach den Ansprüchen 9 oder 10, **dadurch gekennzeichnet, dass** der Riegel (7) in seiner Ausgangslage in der Ausnehmung (9.4.3) lagert.

12. Schwenktüre nach dem 11, **dadurch gekennzeichnet, dass** der Riegel (7) im geöffneten Zustand in einer der weiteren Ausnehmungen (9.4.1) oder (9.4.2) lagert.

13. Schwenktüre nach den Ansprüchen 9 bis 12, **dadurch gekennzeichnet, dass** die Ausnehmung (9.4.3) um 90° versetzt zu den anderen beiden Ausnehmungen (9.4.1, 9.4.2) angeordnet ist.

14. Schwenktüre nach den Ansprüchen 1 bis 13 **dadurch gekennzeichnet, dass** der Riegel (7) konisch geformt ist.

## Claims

1. A swing door (1) for closing a passage for persons (2), consisting of a support (3) with a door leaf (4), which is arranged to be pivotable about the support (3) by means of a pivot part (5) and wherein each swing door (1) is equipped with a closing device (6) and with a securing means (9),
wherein the securing means (9) is formed at least from a bush (9.1), a spring device (9.2), a latch means (9.3) and an adjustment ring (9.10),
wherein the internal diameter D_{I,B} of the bush (9.1) is made larger than the external diameter D_{A,T} of the support (3),
wherein the components bush (9.1), spring device (9.2) and adjustment ring (9.10) are arranged outside the support (3),
and wherein the spring device (9.2) is arranged above the bush (9.1) and the adjustment ring (9.10) is arranged above the spring device (9.2),
**characterised in that**
the pivot part (5) is arranged above the securing means (9) and
has therefor an internal diameter D_{I,SCHW} which is greater than the external diameter D_{A,B} of the bush (9.1).

2. A swing door according to Claim 1, **characterised in that** the bush (9.1) has a large number of devices (9.5).

3. A swing door according to Claims 1 to 2, **characterised in that** the bush (9.1) surrounds the spring device (9.2).

4. A swing door according to Claims 1 to 3, **characterised in that** the spring device (9.2) lies on the bush (9.1).

5. A swing door according to Claims 1 to 4, **characterised in that** the spring device (9.2) is formed from a resilient material.

6. A swing door according to Claims 1 to 5, **characterised in that** the adjustment ring (9.10) produces initial tensioning of the spring device (9.2).

7. A swing door according to Claims 1 to 6, **characterised in that** each securing means (9) preferably has a bolt (7).

8. A swing door according to Claims 1 to 7, **characterised in that** the bush (9.1) has a large number of cutouts (9.4) for receiving the bolt (7).

9. A swing door according to Claims 1 to 8, **characterised in that** the bush (9.1) has three cutouts (9.4.1), (9.4.2) and (9.4.3).

10. A swing door according to Claim 9, **characterised in that** the two cutouts (9.4.1, 9.4.2) of the three cutouts (9.4) are arranged lying opposite.

11. A swing door according to Claims 9 or 10, **characterised in that** the bolt (7) in its starting position is mounted in the cutout (9.4.3).

12. A swing door according to Claim 11, **characterised in that** the bolt (7) in the opened state is mounted in one of the further cutouts (9.4.1) or (9.4.2).

13. A swing door according to Claims 9 to 12, **characterised in that** the cutout (9.4.3) is arranged offset by 90° relative to the other two cutouts (9.4.1, 9.4.2).

14. A swing door according to Claims 1 to 13, **characterised in that** the bolt (7) is formed conically.

## Revendications

1. Portillon pivotant (1) destiné à fermer un passage emprunté par des personnes (2), constitué d'un support (3) avec un battant de portillon (4), lequel est agencé au moyen d'une partie pivotante (5) pouvant pivoter autour du support (3) et où chaque portillon pivotant (1) est équipé d'un dispositif de fermeture (6) et d'un dispositif de sécurité (9),
où le dispositif de sécurité (9) est au moins constitué d'une douille (9.1), d'un dispositif de ressort (9.2), d'un moyen de verrouillage (9.3) ainsi que d'un collier (9.10),
où le diamètre intérieur D_{I,B} de la douille (9.1) est supérieur au diamètre extérieur D_{A,T} du support (3),
où les éléments structurels que sont la douille (9.1), le dispositif de ressort (9.2) et le collier (9.10) sont agencés à l'extérieur du support (3),
et où le dispositif de ressort (9.2) est agencé au-dessus de la douille (9.1) et le collier (9.10) est agencé au-dessus du dispositif de ressort (9.2),
**caractérisé en ce que**
la partie pivotante (5) est agencée sur le dispositif de sécurité (9) et présente pour cela un diamètre intérieur D_{I,SCHW} qui est supérieur au diamètre extérieur D_{A,B} de la douille (9.1).

2. Portillon pivotant selon la revendication 1, **caractérisé en ce que** la douille (9.1) présente une pluralité de dispositifs (9.5).

3. Portillon pivotant selon les revendications 1 à 2, **caractérisé en ce que** la douille (9.1) entoure le dispositif de ressort (9.2).

4. Portillon pivotant selon les revendications 1 à 3, **caractérisé en ce que** le dispositif de ressort (9.2) repose sur la douille (9.1).

5. Portillon pivotant selon les revendications 1 à 4, **caractérisé en ce que** le dispositif de ressort (9.2) est constitué d'un matériau à déformation élastique.

6. Portillon pivotant selon les revendications 1 à 5, **caractérisé en ce que** le collier (9.10) génère une précontrainte du dispositif de ressort (9.2).

7. Portillon pivotant selon les revendications 1 à 6, **caractérisé en ce que** chaque dispositif de sécurité (9) présente de préférence un verrou à pêne (7).

8. Portillon pivotant selon les revendications 1 à 7, **caractérisé en ce que** la douille (9.1) présente une pluralité d'évidements (9.4) destinés à recevoir le verrou à pêne (7).

9. Portillon pivotant selon les revendications 1 à 8, **caractérisé en ce que** la douille (9.1) présente trois évidements (9.4.1), (9.4.2) et (9.4.3).

10. Portillon pivotant selon la revendication 9, **caractérisé en ce que** les deux évidements (9.4.1, 9.4.2) des trois évidements (9.4) sont agencés de manière opposée.

11. Portillon pivotant selon les revendications 9 ou 10, **caractérisé en ce que** le verrou à pêne (7), dans sa situation de départ, est logé dans l'évidement (9.4.3).

12. Portillon pivotant selon la revendication 11, **caractérisé en ce que** le verrou à pêne (7), à l'état ouvert, est logé dans l'un des autres évidements (9.4.1) ou (9.4.2).

13. Portillon pivotant selon les revendications 9 à 12, **caractérisé en ce que** l'évidement (9.4.3) est agencé de manière à être décalé de 90° par rapport aux deux autres évidements (9.4.1, 9.4.2).

14. Portillon pivotant selon les revendications 1 à 13, **caractérisé en ce que** le verrou à pêne (7) est façonné de manière conique.
